# EUROPÄISCHE PATENTSCHRIFT

(11) **EP 3 933 162 B1**
(45) Veröffentlichungstag und Bekanntmachung des Hinweises auf die Patenterteilung: **29.11.2023**
(21) Anmeldenummer: 21178406.1
(22) Anmeldetag: 09.06.2021
(51) Int. Cl.: E06B 9/11, E06B 9/68

(54) **VERSCHLUSSANORDNUNG, INSBESONDERE FÜR SCHRANKMÖBEL**
CLOSURE ASSEMBLY, IN PARTICULAR FOR CUPBOARD
DISPOSITIF DE FERMETURE, EN PARTICULIER POUR ARMOIRE

(30) Priorität: 29.06.2020 DE 202020103729 U
(43) Veröffentlichungstag der Anmeldung: 05.01.2022
(73) Patentinhaber: REHAU Industries SE & Co. KG, 95111 Rehau (DE)
(72) Erfinder: Grießhammer, Klaus, 95111 Rehau (DE); Jecke, Michael, 07768 Freienorla (DE); Mauser, Christian, 95326 Kulmbach (DE); Wisgien, Uwe, 32257 Bünde (DE)

(56) Entgegenhaltungen:
- DE-A1-102018 003 024
- DE-U1- 8 416 989
- DE-U1- 29 804 964
- US-B1- 9 637 966

## Beschreibung

Die Erfindung betrifft eine Verschlussanordnung, insbesondere für Schrankmöbel, mit wenigstens einem Verschlusselement, insbesondere Jalousie, Rollladen und dergleichen, welches im Bereich einer Öffnung des Schrankmöbels von einer geschlossenen Position in eine offene Position und zurück bewegbar angeordnet ist, welches Lamellenelemente aufweist, mit wenigstens einer, mit dem Verschlusselement über wenigstens ein Zugelement, in Wirkverbindung stehender, Antriebsvorrichtung, sowie wenigstens einem Gleitelement und/oder wenigstens einem Umlenkelement; sowie ein Schrankmöbel mit einer derartigen Verschlussanordnung.

Derartige Verschlussanordnungen, insbesondere für Schrankmöbel, sind aus dem Stand der Technik bekannt.

So offenbart die DE 29817574 U1 einen Möbelschrank, insbesondere Küchenschrank, mit einer auf der Vorderseite des Schrankes vorgesehenen Öffnung, durch die Gegenstände in das Schrankinnere in einen Auflageraum hineinlegbar sind und aus dem Schrankinneren herausnehmbar, mit einer hinaufschiebbaren und herabziehbaren in Führungen gleitenden Jalousie, die die Öffnung des Schrankinneren verschließt bzw. freigibt, wobei in der Öffnungsstellung die Jalousie im Wesentlichen auf der Rückseite des Schrankes vorgesehen ist, während in der Schließstellung die Jalousie auf der Vorderseite liegt. Hierbei wird der Kraftaufwand bei einer Bewegung der Jalousie durch eine Federanordnung unterstützt, wobei im Schrank oberhalb des Aufnahmeraums ein Deckenteil angeordnet ist, dessen dem Aufnahmeraum abgewandte Seite über ein abnehmbares Teils zugänglich ist und das auf dem Deckenteil im Bereich der Vorderseite und der Rückseite jeweils eine Führungsrolle vorgesehen ist, wobei zwischen den Führungsrollen eine federbelastete Spule angeordnet ist, an der das eine Ende eines Zugseils vorgesehen ist, während das zweite Ende des Seiles an der Jalousie festgelegt ist, wobei sich hierbei beim Hochschieben der Jalousie die Feder zunächst entspannt, während bei einem zweiten Teil des Hochschiebens die Feder erneut gespannt wird. Die Feder kann dabei als Torsionsfeder bzw. Spiralfeder ausgebildet sein.

Bei bestimmungsgemäßer Verwendung wird beim ersten Teil des Herausschiebens der Jalousie die vordere Führungsrolle mit dem Zugseil in Verbindung treten, während bei der darauffolgenden weiteren Bewegung die hintere Führungsrolle mit dem Zugseil in Wirkverbindung steht.

Nachteilig bei dieser Verschlussanordnung ist es, dass durch den komplexen Aufbau der Zugvorrichtung und deren Einbau in einen Zwischenboden im Schrankmöbel sehr viel Platz benötigt wird, sodass das nutzbare Volumen des Schrankmöbels negativ beeinträchtigt ist.

Weiterhin nachteilig bei dieser Verschlussanordnung wird gesehen, dass je nach der Breite, Länge sowie des Gewichtes der Jalousie jeweils unterschiedliche federbelastete Spulen sowie unterschiedlich dimensionierte Federn für eine störungsfreie Bewegung dieser Jalousie erforderlich sind. Dies führt somit zu erhöhten Material-, Herstellungs- sowie Montagekosten für derartige Verschlussanordnungen

Ein weiterer insbesondere optischer Nachteil dieser Verschlussanordnung ist die zusätzlich zu installierende Abdeckung, die erforderlich ist, um die Verschlussanordnung und insbesondere die federbelastete Spule einzustellen bzw. bei bestimmungsgemäßer Nutzung zu warten.

### [Einschub Seite 2a]

Hier setzt die Erfindung ein, die sich die Aufgabe gestellt hat, die Nachteile des bekannten Standes der Technik zu überwinden und eine Verschlussanordnung, insbesondere für Schrankmöbel, aufzuzeigen, die wirtschaftlich sowie kostengünstig herstellbar ist, die eine störungsfreie und wartungsfreie Bewegung von Verschlusselementen, insbesondere Jalousien, Rollladen und dergleichen ermöglicht und die bei ihrer Erstmontage in einem neuen Schrankmöbel bzw. als Ersatz in einem bestehenden Schrankmöbel für alle derzeit bekannten Breiten bzw. Längen sowie Gewichte von Verschlusselementen insbesondere Jalousien, Rollladen und dergleichen leicht montierbar, problemlos anpassbar und nahezu wartungsfrei verwendbar ist.

Erfindungsgemäß wird diese Aufgabe durch eine Verschlussanordnung mit den Merkmalen des unabhängigen Anspruches 1 gelöst. Weitere vorteilhafte Ausgestaltungen sind in den abhängigen Ansprüchen beschrieben. Dabei wird auch ein Schrankmöbel mit einer solchen Verschlussanordnung in den abhängigen Ansprüchen offenbart.

Die DE 102018003024 A1 offenbart eine weitere Verschlusseinrichtung für insbesondere Schrankmöbel mit zumindest einer Verschlussanordnung zum Verschließen und Öffnen einer Schrankmöbelöffnung, insbesondere mit einer als Jalousie oder Rollladen ausgebildeten Verschlussanordnung mit beweglich aneinander festgelegten Jalousie- oder Rollladenelementen, wobei die Verschlussanordnung in an einem Möbelkorpus festzulegenden seitlichen Führungen beweglich geführt ist, welche so ausgebildet ist, dass die Verschlussanordnung mit einer Einrichtung zur Kompensation der Gewichtskraft der Verschlussanordnung verbunden ist. Die Vorrichtung zur Kompensation der Gewichtskraft der Verschlussanordnung weist zwangssynchronisierte Laufrollen auf, wobei die Laufrollen der beiden Laufrollenpaare über einen Zahnriemen zwangssynchronisiert sind. Die Verschlusseinrichtung ist weiter so ausgebildet, dass der Zahnriemen der Laufrollen der Laufrollenpaare über Umlenkrollen geführt ist.

Es hat sich überraschend herausgestellt, dass eine Verschlussanordnung, insbesondere für Schrankmöbel, mit wenigstens einem Verschlusselement insbesondere Jalousie, Rollladen und dergleichen, welches im Bereich einer Öffnung des Schrankmöbels von einer geschlossenen Position in eine offene Position und zurück bewegbar angeordnet ist, welches Lamellenelemente aufweist, mit wenigstens einer, mit dem Verschlusselement über wenigstens ein Zugelement in Wirkverbindung stehender, Antriebsvorrichtung, sowie wenigstens einem Gleitelement und/oder wenigstens einem Umlenkelement; sowie ein Schrankmöbel mit einer derartigen Verschlussanordnung, sich dadurch auszeichnet, dass die Antriebsvorrichtung eine Basis mit wenigstens einem Antriebselement aufweist, sowie wenigstens ein damit gekoppeltes Wickelelement, dass das Wickelelement über wenigstens ein erstes Zugelement mit wenigstens einem ersten freien Ende des Verschlusselements in Wirkverbindung steht, sowie mit wenigstens einem ersten Zugelement mit einem zweiten freien Ende des Verschlusselements in Wirkverbindung steht. Die erfindungsgemäße Verschlussanordnung ist vorteilhafterweise so ausgebildet, dass das sie eine störungsfreie und wartungsarme Bewegung von Verschlusselementen, insbesondere Jalousien, Rollladen und dergleichen ermöglicht und diese sowohl bei ihrer ersten Montage an neuen Schrankmöbeln als auch bei Ersatz in bestehende Schrankmöbel für alle derzeit bekannten Breiten bzw. Längen sowie Gewichte von Verschlusselementen, insbesondere Jalousien, Rollladen und dergleichen leicht montierbar, problemlos anpassbar, nahezu wartungsfrei verwendbar ist. Insbesondere durch den Einsatz richtig dimensionierter Zugelemente kann durch deren Anzahl sowie Positionierung eine erfindungsgemäße Verschlussanordnung, insbesondere für Schrankmöbel, zur Verfügung gestellt werden, die kostengünstig und wirtschaftlich herstellbar ist, die schnell montierbar ist und die störungsfrei bzw. wartungsarm verwendbar ist.

Vorteilhaft bei der Verschlussanordnung ist, dass das Verschlusselement über wenigstens ein Zugelement, sowie wenigstens einem Umlenkelement mit der Antriebsvorrichtung in Wirkverbindung steht. Hierdurch ist ein optimaler Bewegungsablauf des Verschlusselementes problemlos realisierbar.

Weiterhin vorteilhaft bei der Verschlussanordnung ist, dass erstes Zugelement über wenigstens ein zweites Umlenkelement mit einem zweiten freien Ende des Verschlusselements in Wirkverbindung steht. Diese vorteilhafte Ausführung lässt ebenfalls einen optimalen Bewegungsablauf des Verschlusselementes zu, insbesondere beim Öffnen.

Es hat sich als vorteilhaft bei der erfindungsgemäßen Verschlussanordnung herausgestellt, dass das Wickelelement über wenigstens ein erstes Zugelement mit wenigstens einem, an wenigstens einem zweiten freien Ende des Verschlusselements angeordneten, Lamellenelement über wenigstens ein Arretierelement Wirkverbindung steht. Hierdurch ist neben der wirtschaftlichen und kostengünstigen Herstellung auch eine äußerst kompakte Bauweise insbesondere der sowohl der Schrankmöbel als auch der erfindungsgemäßen Verschlussanordnung realisierbar.

In einer ebenfalls vorteilhaften Ausgestaltung der erfindungsgemäßen Verschlussanordnung zeichnet sich diese dadurch aus, dass das Arretierelement an wenigstens einem freien Ende des Lamellenelements des Verschlusselements angeordnet ist. In dieser Ausführung ist es vorteilhafterweise möglich, dass bei der erfindungsgemäßen Verschlussanordnung deren Funktionalität durch die Position insbesondere des Arretierelementes sowohl technisch einfach als auch kostengünstig realisierbar ist.

Weiterhin vorteilhaft bei der erfindungsgemäßen Verschlussanordnung ist, dass das Arretierelement etwa mittig am Lamellenelement des Verschlusselements angeordnet ist. Dies lässt eine schnelle und kostengünstige Montage der einzelnen Bestandteile der erfindungsgemäßen Verschlussanordnung problemlos zu.

Ein weiterer Vorteil der erfindungsgemäßen Verschlussanordnung besteht darin, dass das Arretierelement an wenigstens einem, mit dem Lamellenelement des Verschlusselements in Wirkverbindung stehenden, Halteelement angeordnet ist. Dies lässt eine schnelle und einfache Montage bei der Herstellung der erfindungsgemäßen Verschlussanordnung zu und diese ist damit sowohl bei der Erstmontage von Schrankmöbeln als auch bei der Ergänzung/Sanierung von bestehenden Schrankmöbeln problemlos einsetzbar.

Ebenfalls vorteilhaft bei der erfindungsgemäßen Verschlussanordnung ist, dass das Wickelelement an seiner Mantelfläche wenigstens eine umlaufende Verzahnung aufweist. Dies führt zum einen zu einer kostengünstigen und wirtschaftlichen Herstellung der Wickelelemente und somit auch der erfindungsgemäßen Verschlussanordnung und stellt andererseits aber auch die technische Funktionalität der erfindungsgemäßen Verschlussanordnung sicher.

Dabei hat es sich ebenfalls als vorteilhaft herausgestellt, dass das Wickelelement mit seiner Verzahnung mit dem Antriebselement der Antriebsvorrichtung in Wirkverbindung steht. In dieser vorteilhaften Ausgestaltung der erfindungsgemäßen Verschlussanordnung kann diese wiederum an verschiedensten Breiten, Längen bzw. Gewichte von Verschlusselementen an Schrankmöbel problemlos angepasst werden.

Ein weiterer Vorteil der erfindungsgemäßen Verschlussanordnung besteht darin, dass das Wickelelement über wenigstens ein erstes Zugelement sowie ein zweites Umlenkelement mit wenigstens einem Lamellenelement des Verschlusselements in Wirkverbindung steht. Durch diese einfachen mechanischen Verbindungen ist die erfindungsgemäße Verschlussanordnung kostengünstig und wirtschaftlich herstellbar und ist an die verschiedensten Verschlusselemente, insbesondere Jalousien, Rollladen und dergleichen anpassbar.

Weiter vorteilhaft bei der erfindungsgemäßen Verschlussanordnung ist, dass das Wickelelement über wenigstens ein zweites Zugelement sowie wenigstens ein drittes Umlenkelement mit wenigstens einem, an wenigstens einem ersten freien Ende des Verschlusselements angeordneten, Lamellenelement in Wirkverbindung steht. Hierdurch ist eine optimale Führung des Verschlusselementes der erfindungsgemäßen Verschlussanordnung im Schrankmöbel möglich.

Ebenso vorteilhaft bei der erfindungsgemäßen Verschlussanordnung ist, dass das Wickelelement wenigstens einen Aufnahmeraum für wenigstens ein Zugelement aufweist. Neben der kostengünstigen Herstellung des Wickelelementes ist die erfindungsgemäße Verschlussanordnung für unterschiedlich dimensionierte Zugelemente problemlos einsetzbar.

Die erfindungsgemäße Verschlussanordnung ist vorteilhafterweise so ausgebildet, dass die Antriebsvorrichtung zwei Wickelelemente aufweist, die über eine Verzahnung miteinander gekoppelt sind. Durch diese technischen Merkmale ist eine erfindungsgemäße Verschlussanordnung zur Verfügung stellbar, die nahezu geräuschlos funktioniert und annähernd wartungsfrei betreibbar ist.

Es hat sich weiterhin als vorteilhaft herausgestellt, dass die Antriebsvorrichtung der erfindungsgemäßen Verschlussanordnung wenigstens eine, als Gehäuse ausgebildete, Basis aufweist. Dies führt zu einer kostengünstigen sowie wirtschaftlichen Herstellung der erfindungsgemäßen Verschlussanordnung und ermöglicht insbesondere beim nachträglichen Einbau in bereits bestehende Schrankmöbel eine optimale und einfache Montage.

Ebenfalls vorteilhaft ist, dass die Antriebsvorrichtung wenigstens ein Antriebselement, welches elektromotorisch angetrieben ist, aufweist. In dieser vorteilhaften Ausgestaltung der erfindungsgemäßen Verschlussanordnung kann diese wiederum an verschiedensten Breiten, Längen bzw. Gewichte von Verschlusselementen an Schrankmöbel problemlos angepasst werden.

Dabei hat es sich ebenfalls als vorteilhaft herausgestellt, dass das Antriebselement der Antriebsvorrichtung mit wenigstens einer Steuervorrichtung in Wirkverbindung steht. Die erfindungsgemäße Verschlussanordnung ist es somit individuell für den Kunden bzw. auch für unterschiedlichste Schrankmöbel einstellbar bzw. programmierbar, was den Komfort beim Öffnen bzw. Schließen der Schrankmöbel erhöht und außerdem erfüllt die erfindungsgemäße Verschlussanordnung auch wichtige sicherheitsrelevante Aspekte für motorisch angetriebene Verschlusselemente hinsichtlich des Klemmschutzes und dergleichen.

Ein Vorteil der erfindungsgemäßen Verschlussanordnung ist außerdem, dass das Verschlusselement über wenigstens ein drittes Zugelement mit wenigstens einer Zugvorrichtung in Wirkverbindung steht. Durch diese vorteilhafte Ausgestaltung ist die erfindungsgemäße Verschlussanordnung sowohl bei bisher mechanisch betriebenen Verschlusselementen nachträglich montierbar, ohne dass die bestehende Funktionalität eingeschränkt ist.

Weiter vorteilhaft bei der erfindungsgemäßen Verschlussanordnung ist, dass wenigstens ein Lamellenelement des Verschlusselements über wenigstens ein drittes Zugelement mit wenigstens einer Zugvorrichtung, über ein drittes Umlenkelement, in Wirkverbindung steht. Die erfindungsgemäße Verschlussanordnung ist somit optimal an alle erforderlichen breiten bzw. Längen sowie auch Gewichte von bestehenden Verschlusselementen, insbesondere Jalousien, Rollladen und dergleichen anpassbar.

Es hat sich weiterhin bei der Verschlussanordnung als vorteilhaft herausgestellt, dass das erste Zugelement und/oder das zweite Zugelement als Ausgleichselement ausgebildet ist. Dies führt zu einer wirtschaftlichen und kostengünstigen Herstellung des Ausgleichselements sowie zu einer optimalen Anpassung an die verschiedensten Geometrien, Gewichte etc. sowohl neu zu installierender als auch bestehender Verschlussanordnungen. Die Erfindung betrifft weiterhin ein Schrankmöbel mit einer Verschlussanordnung gemäß wenigstens einem der vorteilhaft beschriebenen Merkmale.

Die erfindungsgemäße Verschlussanordnung soll nun an diesen nicht einschränkenden Ausführungsbeispielen näher beschrieben werden.

Es zeigen:
- Fig. 1:: perspektivische Teilschnitt- Darstellung einer erfindungsgemäßen Verschlussanordnung mit einem Schrankmöbel;
- Fig. 2:: perspektivische Teilschnitt- Darstellung einer weiteren erfindungsgemäßen Verschlussanordnung in einem Schrankmöbel;
- Fig. 3:: Teilschnitt- Darstellung einer erfindungsgemäßen Verschlussanordnung in einem Schrankmöbel in der Ansicht von oben;
- Fig. 4:: perspektivische Teilschnittdarstellung einer erfindungsgemäßen Verschlussanordnung in einem Schrankmöbel in der Ansicht von hinten.
- Fig. 5:: perspektivische Teilschnittdarstellung einer erfindungsgemäßen Verschlussanordnung in einem Schrankmöbel in der Ansicht von oben.

In der Fig. 1 ist eine perspektivische Teilschnitt- Darstellung einer erfindungsgemäßen Verschlussanordnung mit einem Schrankmöbel 1 dargestellt.

Die Verschlussanordnung, insbesondere für Schrankmöbel 1, mit wenigstens einem Verschlusselement 3 insbesondere Jalousie, Rollladen und dergleichen, welches im Bereich einer Öffnung 4 des Schrankmöbels 1 von einer geschlossenen Position (GP) in eine offene Position (OP) und zurück bewegbar angeordnet ist, weist aneinander angeordnete Lamellenelemente (30,30`, 30") auf.

In diesem Ausführungsbeispiel ist das Verschlusselement 3 so angeordnet, dass das Lamellenelement 30, welches an einem ersten freien Ende 31 des Verschlusselementes 3 angeordnet ist, die Öffnung 4 des Schrankmöbels 1 zumindest teilweise freigibt.

Das Verschlusselement 3 ist dabei in jeweils einem Führungselement 25, welches an der Stirnseite des Schrankmöbels 1 angeordnet ist, führbar bzw. bewegbar angeordnet.

An wenigstens einem Führungselement 25 des Schrankmöbels 1 ist ein Betätigungselement 23 angeordnet, welches bei bestimmungsgemäßer Verwendung die Antriebsvorrichtung 2 mit dem darin angeordneten, hier nicht sichtbaren, Antriebselement 11 in Bewegung setzt, sodass das Verschlusselement 3 von einer geschlossenen Position (GP) in eine offene Position (OP) und zurück bewegbar ist.

An der vorderen Oberseite des Schrankmöbels 1 ist ein Abdeckelement 24 angeordnet, welches das Verschlusselement 3 zumindest teilweise überdeckt.

Die Oberseite des Schrankmöbels 1 ist in diesem Ausführungsbeispiel in einer Teilschnitt-Darstellung ausgeführt, sodass die dort angeordnete Antriebsvorrichtung 2 mit ihrer Basis 20 erkennbar ist.

Weiterhin zumindest teilweise sichtbar ist das zweite Ende 32 des Verschlusselementes 3, an dem das Lamellenelement 30` erkennbar ist.

In der Figur 2 ist eine perspektivische Teilschnitt-Darstellung einer weiteren erfindungsgemäßen Verschlussanordnung in einem Schrankmöbel 1 dargestellt.

Die Verschlussanordnung, insbesondere für Schrankmöbel 1, mit wenigstens einem Verschlusselement 3 insbesondere Jalousie, Rollladen und dergleichen, welches im Bereich einer Öffnung 4 des Schrankmöbels 1 von einer geschlossenen Position (GP) in eine offene Position (OP) und zurück bewegbar angeordnet ist, weist aneinander angeordnete Lamellenelemente (30,30`, 30") auf.

In diesem Ausführungsbeispiel ist das Verschlusselement 3 so angeordnet, dass die Öffnung 4 des Schrankmöbels 1 verschlossen ist, dass Verschlusselement 3 ist also in der geschlossenen Position (GP) angeordnet.

Das erste freie Ende 31 des Verschlusselementes 3 und somit auch das Lamellenelement 30 schließen somit an der Unterkante des Schrankmöbels 1 ab.

Die Verschlussanordnung ist weiterhin so ausgebildet, dass sie mit wenigstens einer, mit dem Verschlusselement 3 über wenigstens ein Zugelement 5,6, sowie wenigstens einem Umlenkelement 7,8, 13 in Wirkverbindung stehende, Antriebsvorrichtung 2 aufweist.

Weiterhin zeichnet sich die Verschlussanordnung dadurch aus, dass die Antriebsvorrichtung 2 ist so ausgebildet, dass sie eine Basis 20 aufweist, mit wenigstens einem darin angeordneten Antriebselement 11, wenigstens ein damit gekoppeltes Wickelelement 9,10, sowie wenigstens ein erstes Umlenkelement 7 aufweist, dass das Wickelelement 9,10 über wenigstens ein erstes Zugelement 5 an wenigstens einem ersten freien Ende 31 des Verschlusselementes 3 über wenigstens ein Arretierelement 42 in Wirkverbindung steht.,

Die Verschlussanordnung zeichnet sich weiterhin dadurch aus, dass das Wickelelement 9,10 über wenigstens ein erstes Zugelement 5 mit wenigstens einem, an wenigstens einem zweiten freien Ende 32 des Verschlusselements 3 angeordneten, Lamellenelement 30` über wenigstens ein Arretierelement 14 in Wirkverbindung steht.

Das Arretierelement 42 ist am Lamellenelement 30` des Verschlusselementes 3 fixiert. In diesem Ausführungsbeispiel ist das Arretierelement 42 an wenigstens einem freien Ende des Lamellenelementes 30` des Verschlusselementes 3 angeordnet.

Es liegt jedoch auch im Rahmen der Erfindung, dass das Arretierelement 42 etwa mittig am Lamellenelement 30` des Verschlusselementes 3 angeordnet ist. Weiterhin liegt es im Rahmen der Erfindung, dass das Arretierelement 42 an wenigstens einem, mit dem Lamellenelement 30` des Verschlusselements 3 in Wirkverbindung stehenden, Halteelement 17 angeordnet ist.

Die Antriebsvorrichtung 2 ist so ausgebildet, dass wenigstens ein Wickelelement 9,10 an seiner Mantelfläche wenigstens eine umlaufende Verzahnung 90,100 aufweist, sowie mit der Verzahnung 90,100 mit dem Antriebselement 11 der Antriebsvorrichtung 2 in Wirkverbindung steht.

Die Antriebsvorrichtung 2 weist wenigstens eine, als Gehäuse ausgebildete, Basis 20 auf. Weiterhin weist die Antriebsvorrichtung 2 wenigstens ein Antriebselement 11 auf, welches in diesem Ausführungsbeispiel elektromotorisch angetrieben ist.

Das Antriebselement 11 der Antriebsvorrichtung 2 ist so ausgebildet, dass es an wenigstens einem freien Ende ein, mit der Verzahnung 90,100 des Wickelelement 9,10 in Wirkverbindung stehendes, Zahnrad aufweist.

Weiterhin ist die Antriebsvorrichtung 2 so ausgebildet, dass das Antriebselement 11 mit wenigstens einer Steuervorrichtung 19, welche in diesem Ausführungsbeispiel an der Basis 20 der Antriebsvorrichtung 2 angeordnet ist, in Wirkverbindung steht.

Durch das Aktivieren des Betätigungselementes 23, welches in diesem Ausführungsbeispiel am Führungselement 25 des Schrankmöbels 1 angeordnet ist, wird über die Steuervorrichtung 19 das Antriebselement 11 in Bewegung versetzt, sodass das Zahnrad des Antriebselementes 11 mit dem jeweiligen Wickelelement 9,10 über deren Verzahnung 90,100 in Wirkverbindung steht und somit das Verschlusselement von einer geschlossenen Position (GP) in eine offene Position (OP) und zurück bewegbar ist.

Die durch diese Bewegung des Verschlusselementes 3 von der geschlossenen Position (GP) in der das erste freie Ende 31 des Verschlusselementes 3 etwa am Schrankboden anliegt in eine offene Position (OP) in der das erste freie Ende 31 des Verschlusselementes 3 in etwa am Abdeckelement 24 anliegt und das zweite freie Ende 32 des Verschlusselementes 3 über den Zwischenboden 26 an der Rückseite des Schrankmöbels 1 angeordnet ist, sind die dabei auftretenden Kräfte über die jeweiligen Zugelemente 5,6 in Verbindung mit dem Ausgleichselement 12 so kontrolliert geführt, dass sich das Verschlusselement 3 sehr leicht, einfach und störungsfrei in die verschiedenen Positionen bewegt.

Die Verschlussanordnung ist weiterhin so ausgebildet, dass das Wickelelement 9,10 über wenigstens ein erstes Zugelement 5 sowie ein zweites Umlenkelement 7 mit wenigstens einem Lamellenelement 30" des Verschlusselements 3 in Wirkverbindung steht.

Weiterhin ist die Verschlussanordnung so ausgebildet, dass das Wickelelement 9,10 über wenigstens ein zweites Zugelement 6 sowie wenigstens ein drittes Umlenkelement 13 mit wenigstens einem, an wenigstens einem ersten freien Ende 31 des Verschlusselementes 3 angeordneten, Lamellenelement 30 in Wirkverbindung steht.

Dabei ist das Wickelelement 9,10 der Verschlussanordnung so ausgebildet, dass es wenigstens einen Aufnahmeraum 91,101 für wenigstens ein Zugelement 5,6 aufweist.

In diesem Ausführungsbeispiel ist die Antriebsvorrichtung 2 auf einem Zwischenboden 26 des Schrankmöbels 1 angeordnet.

An den freien Enden des Zwischenbodens 26 des Schrankmöbels 1 sind jeweils einander gegenüberliegend angeordnete Gleitelemente 16 positioniert, über die die Zugelemente 5,6 bei bestimmungsgemäßer Verwendung der Verschlussanordnung reibungsmindernd geführt sind.

In der Figur 3 ist eine Teilschnitt- Darstellung einer erfindungsgemäßen Verschlussanordnung in einem Schrankmöbel 1 in einer Ansicht von oben dargestellt.

In diesem Ausführungsbeispiel ist die Verschlussanordnung so ausgebildet, dass das Verschlusselement 3 insbesondere Jalousie, Rollladen und dergleichen aneinander angeordnete Lamellenelemente aufweist, mit wenigstens einer, mit dem Verschlusselement 3 über wenigstens ein Zugelement 5,6, sowie wenigstens einem Umlenkelement 7, 8, 13 in Wirkverbindung stehender, Antriebsvorrichtung 2, sich dadurch auszeichnet, dass die Antriebsvorrichtung 2 eine Basis 20 wenigstens ein darin an geordnetes Antriebselement 11 aufweist, wenigstens ein damit gekoppeltes Wickelelement 9,10 sowie wenigstens ein erstes Umlenkelement 7 aufweist, wobei das Wickelelement 9,10 über wenigstens ein erstes Zugelement 5 an wenigstens einem ersten freien Ende des Verschlusselements 3 über wenigstens ein Arretierelement 42 in Wirkverbindung steht, dass das Arretierelement 42 an einem zweiten freien Ende des Verschlusselements 3 fixiert ist, dass das Arretierelement 42 mit wenigstens einem ersten Zugelement 5 über wenigstens ein zweites Umlenkelement 8 mit einem zweiten freien Ende des Verschlusselements 3 in Wirkverbindung steht.

Die Antriebsvorrichtung 2 ist dabei so ausgebildet, dass sie wenigstens eine, als Gehäuse ausgebildete, Basis 20 aufweist, die zwei Wickelelemente 9,10 aufweist, die über eine Verzahnung 90,100 miteinander gekoppelt sind.

Das Wickelelement 9 ist dabei in diesem Ausführungsbeispiel mit seiner Verzahnung 90 mit einem Zahnrad des Antriebselements 11 in Wirkverbindung stehend, angeordnet.

Die Antriebsvorrichtung 2 ist weiterhin so ausgebildet, dass in der als Gehäuse ausgebildeten Basis 20 ein Steuerungsvorrichtung 19 angeordnet ist. Die Antriebsvorrichtung 2 ist weiterhin über ihrer als Gehäuse ausgebildete Basis 20 mit einem Zwischenboden 26 des Schrankmöbels 1 fixiert.

Weiterhin ist die Verschlussanordnung so ausgebildet, dass das Wickelelement 9,10 über wenigstens ein erstes Zugelement 5 sowie ein zweites Umlenkelement 7 mit wenigstens einem Lamellenelement des Verschlusselements 3 in Wirkverbindung steht.

Das Wickelelement 9,10 steht über wenigstens ein zweites Zugelement 6 sowie wenigstens ein drittes Umlenkelement 13 mit wenigstens einem, an wenigstens einem ersten freien Ende 31 des Verschlusselements 3 angeordneten, Lamellenelement 30 in Wirkverbindung. Das Wickelelement 9,10 ist weiterhin so ausgebildet, dass es wenigstens einen Aufnahmeraum 91,101 für wenigstens ein Zugelement 5,6 aufweist.

In diesem Ausführungsbeispiel befindet sich das Verschlusselement 3 in der geschlossenen Position (GP), sodass die Zugelemente 5,6 der Wickelelement 9,10 über jeweils ein an der Vorderseite des Zwischenboden 26 des Schrankmöbels eins angeordnetes Gleitelement 16 geführt sind.

Die Verschlussanordnung ist in diesem Ausführungsbeispiel weiterhin so ausgebildet, dass das Verschlusselement 3 über wenigstens ein drittes Zugelement 18 mit wenigstens einer Zugvorrichtung 14,15 in Wirkverbindung steht.

In diesem Ausführungsbeispiel weist die Verschlussanordnung eine erste Zugvorrichtung 14 sowie eine davon beabstandet angeordnete zweite Zugvorrichtung 15 auf.

Die Zugvorrichtung 14,15 der Verschlussanordnung ist dabei auf dem Zwischenboden 26 des Schrankmöbels 1 angeordnet.

Die erfindungsgemäße Verschlussanordnung zeichnet sich dadurch aus, dass wenigstens ein Lamellenelement des Verschlusselements 3 über wenigstens ein drittes Zugelement 18 mit wenigstens einer Zugvorrichtung 14,15, über ein drittes Umlenkelement 13, in Wirkverbindung steht.

In der Figur 4 ist eine perspektivische Teilschnittdarstellung einer erfindungsgemäßen Verschlussanordnung in einem Schrankmöbel 1 von hinten dargestellt.

In diesem Ausführungsbeispiel ist nur die linke, hintere Seite des Schrankmöbels 1 im Detail dargestellt.

Das Verschlusselement 3 ist in diesem Ausführungsbeispiel in einer offenen Position (OP) dargestellt und zeigt aneinander angeordnete Lamellenelemente 30,30`, 30".

Die Verschlussanordnung ist so ausgebildet, dass sie mit wenigstens einer, mit dem Verschlusselement 3 über wenigstens ein Zugelement 5,6, sowie wenigstens einem Umlenkelement 7,8 in Wirkverbindung stehende, Antriebsvorrichtung 2 aufweist.

Die Antriebsvorrichtung 2 weist eine Basis 20, wenigstens ein darin angeordnetes Antriebselement 11 sowie wenigstens ein damit gekoppeltes Wickelelement 9,10, sowie wenigstens ein erstes Umlenkelement 7 auf.

Das Wickelelement, welches in der Antriebsvorrichtung 2 nicht sichtbar, angeordnet ist, steht über wenigstens ein erstes Zugelement 5 an wenigstens einem ersten freien Ende 31 des Verschlusselements 3 über wenigstens eine Fixiervorrichtung 42 in Wirkverbindung. Das erste Zugelement 5 ist dabei mit seinem einen freien Ende an der Fixiervorrichtung 42 fixiert.

Die Verschlussanordnung ist weiterhin so ausgebildet, dass in diesem Ausführungsbeispiel die Fixiervorrichtung 42 an wenigstens einem, mit dem Lamellenelement 30` des Verschlusselementes 3 im Wirkverbindung stehenden, Halteelement 17 angeordnet ist. Das Halteelement 17 ist dabei so ausgebildet, dass es die gleiche Länge, Breite wie das Lamellenelement 30` des Verschlusselementes 3 aufweist.

In der Figur 5 ist eine perspektivische Teilschnittdarstellung einer erfindungsgemäßen Verschlussanordnung in einem Schrankmöbel 1 in der Ansicht von oben dargestellt.

Es ist das zweite freie Ende 32 des Verschlusselementes 3 dargestellt mit dem Lamellenelement 30`. In diesem Ausführungsbeispiel weist das Lamellenelement 30` des Verschlusselementes 3 ein, wenigstens teilweise über seine Länge, angeordnetes Halteelement 17 auf.

Das Halteelement 17 ist kraftschlüssig mit dem Lamellenelement 30` des Verschlusselementes 3 verbunden. Das Halteelement 17 weist eine Ausgleichsvorrichtung 40 auf, die etwa in der Mitte des Lamellenelements 30` des Verschlusselementes 3 angeordnet ist.

Die Ausgleichsvorrichtung 40 weist eine Öffnung 41,41' auf. in der wenigstens eine Fixiervorrichtung 42,42`angeordnet ist.

Die Fixiervorrichtung 42,42' ist längsbeweglich in der Öffnung 41,41' angeordnet.

Die Fixiervorrichtung 42,42' weist weiterhin an wenigstens einer Seite wenigstens ein Aufnahmeelement 45,45' auf.

Das Aufnahmeelement 45,45' der Ausgleichsvorrichtung 40 ist dabei so ausgebildet, dass es ein erstes Zugelement 5 kraftschlüssig aufnimmt.

Die Fixiervorrichtung 42,42' der Ausgleichsvorrichtung 40 ist weiterhin so ausgebildet, dass sie mindestens ein Fixierelement 44,44' aufweist, das so ausgebildet ist, dass wenigstens ein freies Ende wenigstens eines ersten Zugelement 5 fixierend aufnimmt.

Die Ausgleichsvorrichtung 40 ist so ausgebildet, dass eine erste Fixiervorrichtung 42 über das das erste Zugelement 5' beabstandet von einer zweiten Fixiervorrichtung 42', angeordnet ist.

Die erste Fixiervorrichtung 42 weist ein erstes Aufnahmeelement 45 auf, welches mit einem ersten freien Ende des ersten Zugelements 5` in Wirkverbindung steht.

Die zweite Fixiervorrichtung 42` weist ein zweites Aufnahmeelement 45` auf, welches mit dem, dem ersten freien Ende gegenüberliegend angeordneten, zweiten freien Ende des als Ausgleichselement ausgebildeten Zugelements 5` in Wirkverbindung steht.

Die Fixiervorrichtung 42,42` ist dabei so in der Öffnung 41,41' der Ausgleichsvorrichtung 40 angeordnet, dass sie mit wenigstens einer ihrer Seiten längsbeweglich an wenigstens einem Führungselement 43,43` angeordnet ist.

Die Führungselemente 43,43` sind in diesem Ausführungsbeispiel einander gegenüberliegend, parallel zueinander angeordnet und begrenzen somit zwei Seiten der Öffnung 41,41' der Ausgleichsvorrichtung 40.

Bei bestimmungsgemäßer Verwendung der erfindungsgemäßen Verschlussanordnung, welche im Bereich einer Öffnung 4 des Schrankmöbels 1 von einer geschlossenen Position (GP) in eine offene Position (OP) und zurück, bewegbar angeordnet ist, ist realisierbar, die Toleranzen/ Spannungen, welche durch das erste Zugelement 5 übertragbar sind, in eine Längsbewegung/ -dehnung des ersten Zugelements 5`, basierend durch dessen elastischen Eigenschaften, zu überführen.

Weiterhin ist es erstmals realisierbar, dass durch die, in den Öffnungen 41,41' der Ausgleichsvorrichtung 40 angeordneten, Fixiervorrichtungen 42,42`, welche längsbeweglich angeordnet sind, sowie in Kombination mit dem zwischen ihnen angeordneten und in Wirkverbindung stehenden, ersten Zugelement 5` insbesondere aus den unterschiedlichen Gewichten der Verschlusselemente 3 resultierende und über das erste Zugelement 5 übertragenden Bewegungen/Spannungen zu kompensieren.

## Patentansprüche

1. Verschlussanordnung, insbesondere für Schrankmöbel (1), mit wenigstens einem Verschlusselement (3), insbesondere Jalousie, Rollladen und dergleichen, welches im Bereich einer Öffnung (4) des Schrankmöbels (1) von einer geschlossenen Position (GP) in eine offene Position (OP) und zurück bewegbar angeordnet ist, welches Lamellenelemente (30, 30') aufweist, mit wenigstens einer, mit dem Verschlusselement (3) über wenigstens ein Zugelement (5, 6) in Wirkverbindung stehender, Antriebsvorrichtung (2), sowie wenigstens einem Gleitelement (16) und/oder wenigstens einem Umlenkelement (7,8,13), wobei die Antriebsvorrichtung (2) eine Basis (20) mit wenigstens einem Antriebselement (11) aufweist, sowie wenigstens ein damit gekoppeltes Wickelelement (9,10), wobei das Wickelelement (9,10) an seiner Mantelfläche wenigstens eine umlaufende Verzahnung (90,100) aufweist, wobei das Wickelelement (9,10) über wenigstens ein erstes Zugelement (5) mit wenigstens einem ersten freien Ende (31) des Verschlusselements (3) in Wirkverbindung steht, sowie mit wenigstens einem ersten Zugelement (5) mit einem zweiten freien Ende (32) des Verschlusselements (3) in Wirkverbindung steht, **dadurch gekennzeichnet, dass** das Wickelelement (9,10) mit seiner Verzahnung (90,100) mit dem Antriebselement (11) der Antriebsvorrichtung (2) in Wirkverbindung steht, dass das Wickelelement (9,10) über wenigstens ein erstes Zugelement (5) mit wenigstens einem, an wenigstens einem zweiten freien Ende (32) des Verschlusselements (3) angeordneten, Lamellenelement (30') in Wirkverbindung steht, und dass das Wickelelement (9,10) über wenigstens ein zweites Zugelement (6) sowie wenigstens ein drittes Umlenkelement (13) mit wenigstens einem, an wenigstens einem ersten freien Ende (31) des Verschlusselementes (3) angeordneten, Lamellenelement (30) in Wirkverbindung steht.

2. Verschlussanordnung nach Anspruch 1, **dadurch gekennzeichnet, dass** das Verschlusselement (3) über wenigstens ein Zugelement (5,6), sowie wenigstens einem Umlenkelement (7,8,13) mit der Antriebsvorrichtung (2) in Wirkverbindung steht.

3. Verschlussanordnung nach einem der vorherigen Ansprüche, **dadurch gekennzeichnet, dass** ein erstes Zugelement (5) über wenigstens ein zweites Umlenkelement (8) mit einem zweiten freien Ende (32) des Verschlusselements (3) in Wirkverbindung steht.

4. Verschlussanordnung nach einem der vorherigen Ansprüche, **dadurch gekennzeichnet, dass** das Wickelelement (9,10) über wenigstens ein erstes Zugelement (5) sowie ein zweites Umlenkelement (7) mit wenigstens einem Lamellenelement (30") des Verschlusselements (3) in Wirkverbindung steht.

5. Verschlussanordnung nach einem der vorherigen Ansprüche, **dadurch gekennzeichnet, dass** die Antriebsvorrichtung (2) zwei Wickelelemente (9,10) aufweist, die über eine Verzahnung (90,100) miteinander gekoppelt sind

6. Verschlussanordnung nach einem der vorhergehenden Ansprüche, **dadurch gekennzeichnet, dass** das Verschlusselement (3) über wenigstens ein drittes Zugelement (18) mit wenigstens einer Zugvorrichtung (14,15) in Wirkverbindung steht.

7. Verschlussanordnung nach einem der vorhergehenden Ansprüche, **dadurch gekennzeichnet, dass** wenigstens ein Lamellenelement (30") des Verschlusselements (3) über wenigstens ein drittes Zugelement (18) mit wenigstens einer Zugvorrichtung (14,15), über ein drittes Umlenkelement (13), in Wirkverbindung steht.

8. Schrankmöbel (1) mit einer Verschlussanordnung gemäß einem der Ansprüche 1 bis 7.

## Claims

1. Closure assembly, in particular for a cupboard (1), comprising at least one closure element (3), in particular a roller blind, roller shutters and the like, which is arranged so as to be movable from a closed position (GP) to an open position (OP) and vice versa in the region of an opening (4) of the cupboard (1), which comprises slat elements (30, 30'), with at least one drive device (2) in operative connection with the closure element (3) via at least one tension element (5, 6), as well as at least one sliding element (16) and/or at least one deflection element (7, 8, 13), wherein the drive device (2) comprises a base (20) having at least one drive element (11) and at least one winding element (9, 10) coupled thereto, wherein the winding element (9, 10) comprises at least one circumferential toothing (90, 100) on its circumferential surface, wherein the winding element (9, 10) is operatively connected to at least one first free end (31) of the closure element (3) via at least one first tension element (5), and is also operatively connected to a second free end (32) of the closure element (3) via at least one first tension element (5),
**characterised in that** the winding element (9, 10) is in operative connection, by way of its toothing (90, 100), with the drive element (11) of the drive device (2), **in that** the winding element (9, 10) is in operative connection with at least one slat element (30') arranged at at least one second free end (32) of the closure element (3) via at least one first tension element (5), and **in that** the winding element (9, 10) is in operative connection with at least one slat element (30) arranged at at least one first free end (31) of the closure element (3) via at least one second tension element (5) and at least one third deflection element (13).

2. Closure assembly according to claim 1, **characterised in that** the closure element (3) is in operative connection with the drive device (2) via at least one tension element (5, 6) and at least one deflection element (7, 8, 13).

3. Closure assembly according to any one of the preceding claims, **characterised in that** a first tension element (5) is in operative connection with a second free end (32) of the closure element (3) via at least one second deflection element (8).

4. Closure assembly according to any one of the preceding claims, **characterised in that** the winding element (9, 10) is in operative connection with at least one slat element (30") of the closure element (3) via at least one first tension element (5) and a second deflection element (7).

5. Closure assembly according to any one of the preceding claims, **characterised in that** the drive device (2) comprises two winding elements (9, 10) which are coupled to one another via a toothing (90, 100).

6. Closure assembly according to any one of the preceding claims, **characterised in that** the closure element (3) is in operative connection with at least one tension device (14, 15) via at least one third tension element (18).

7. Closure assembly according to any one of the preceding claims, **characterised in that** at least one slat element (30") of the closure element (3) is in operative connection, via a third deflection element (13), with at least one tension device (14, 15) via at least one third tension element (18).

8. Cupboard (1) comprising a closure assembly according to any one of claims 1 to 7.

## Revendications

1. Ensemble de fermeture, en particulier pour armoire (1), avec au moins un élément de fermeture (3), en particulier un store, des volets roulants et similaires, lequel est disposé de manière à pouvoir être déplacé, dans la zone d'une ouverture (4) de l'armoire (1), depuis une position fermée (GP) dans une position ouverte (OP) et inversement, lequel présente des éléments formant lamelles (30, 30'), avec au moins un dispositif d'entraînement (2) se trouvant en liaison fonctionnelle avec l'élément de fermeture (3) par l'intermédiaire d'au moins un élément de traction (5, 6), ainsi qu'au moins un élément de glissement (16) et/ou au moins un élément de renvoi (7, 8, 13), dans lequel le dispositif d'entraînement (2) présente une base (20) avec au moins un élément d'entraînement (11) ainsi qu'au moins un élément d'enroulement (9, 10) couplé à celle-ci, dans lequel l'élément d'enroulement (9, 10) présente sur sa surface d'enveloppement au moins une denture (90, 100) périphérique, dans lequel l'élément d'enroulement (9, 10) se trouve en liaison fonctionnelle avec au moins une première extrémité libre (31) de l'élément de fermeture (3) par l'intermédiaire d'au moins un premier élément de traction (5), et se trouve également en liaison fonctionnelle avec une deuxième extrémité libre (32) de l'élément de fermeture (3) par au moins un premier élément de traction (5),
**caractérisé en ce que** l'élément d'enroulement (9, 10) se trouve en liaison fonctionnelle par sa denture (90, 100) avec l'élément d'entraînement (11) du dispositif d'entraînement (2), que l'élément d'enroulement (9, 10) se trouve en liaison fonctionnelle avec au moins un élément formant lamelle (30') disposé sur au moins une deuxième extrémité libre (32) de l'élément de fermeture (3) par l'intermédiaire d'au moins un premier élément de traction (5), et que l'élément d'enroulement (9, 10) se trouve en liaison fonctionnelle avec au moins un élément formant lamelle (30) disposé sur au moins une première extrémité libre (31) de l'élément de fermeture (3) par l'intermédiaire d'au moins un deuxième élément de traction (6) ainsi que d'au moins un troisième élément de renvoi (13).

2. Ensemble de fermeture selon la revendication 1, **caractérisé en ce que** l'élément de fermeture (3) se trouve en liaison fonctionnelle avec le dispositif d'entraînement (2) par l'intermédiaire d'au moins un élément de traction (5, 6) ainsi que d'au moins un élément de renvoi (7, 8, 13).

3. Ensemble de fermeture selon l'une quelconque des revendications précédentes, **caractérisé en ce qu'**un premier élément de traction (5) se trouve en liaison fonctionnelle avec une deuxième extrémité libre (32) de l'élément de fermeture (3) par l'intermédiaire d'au moins un deuxième élément de renvoi (8).

4. Ensemble de fermeture selon l'une quelconque des revendications précédentes, **caractérisé en ce que** l'élément d'enroulement (9, 10) se trouve en liaison fonctionnelle avec au moins un élément formant lamelle (30") de l'élément de fermeture (3) par l'intermédiaire d'au moins un premier élément de traction (5) et d'un deuxième élément de renvoi (7).

5. Ensemble de fermeture selon l'une quelconque des revendications précédentes, **caractérisé en ce que** le dispositif d'entraînement (2) présente deux éléments d'enroulement (9, 10), qui sont couplés l'un à l'autre par l'intermédiaire d'une denture (90, 100).

6. Ensemble de fermeture selon l'une quelconque des revendications précédentes, **caractérisé en ce que** l'élément de fermeture (3) se trouve en liaison fonctionnelle avec au moins un dispositif de traction (14, 15) par l'intermédiaire d'au moins un troisième élément de traction (18).

7. Ensemble de fermeture selon l'une quelconque des revendications précédentes, **caractérisé en ce qu'**au moins un élément formant lamelle (30") de l'élément de fermeture (3) se trouve en liaison fonctionnelle, par l'intermédiaire d'un troisième élément de renvoi (13), avec au moins un dispositif de traction (14, 15) par l'intermédiaire d'au moins un troisième élément de traction (18).

8. Armoire (1) avec un ensemble de fermeture selon l'une quelconque des revendications 1 à 7.
